# EUROPÄISCHE PATENTSCHRIFT

(11) **EP 0 345 363 B1**
(45) Veröffentlichungstag und Bekanntmachung des Hinweises auf die Patenterteilung: **11.08.1993**
(21) Anmeldenummer: 88108977.5
(22) Anmeldetag: 04.06.1988
(51) Int. Cl.: H01H 50/04, H05K 7/02

(54) **Anreihbares Einbaugehäuse**
Case for side-by-side mounting
Boîtier pour montage côte à côte

(43) Veröffentlichungstag der Anmeldung: 13.12.1989
(73) Patentinhaber: Weidmüller Interface GmbH & Co., D-32760 Detmold (DE)
(72) Erfinder: Frikkee, Arian, D-4930 Detmold (DE); Kerbstat, Siegfried, D-4930 Detmold (DE); Plass, Ulrich, D-4930 Detmold (DE)
(74) Vertreter: Stracke, Alexander, Dipl.-Ing.

(56) Entgegenhaltungen:
- EP-A- 0 221 201
- EP-A- 0 222 038
- EP-A- 0 243 979
- EP-A- 0 263 023
- DE-A- 1 614 213
- FR-A- 2 368 204
- SE-B- 7 905 148

## Beschreibung

Die vorliegende Erfindung betrifft eine Kombination bestehend aus einem anreihbaren Einbaugehäuse, bestehend aus einem Gehäuseboden und einem Durchtrittsöffnungen aufweisenden Rahmen aus Isolierstoff und einem Deckel, wobei in dem hierdurch definierten Einbauraum des Gehäuses elektrisch/elektronische Bauelemente in Form eines Relais, das Kontaktfedersätze, einen Spülenkörper und Betätigungsvorrichtungen aufweist und in dem Einbauraum des Einbaugehäuses auswechselbar und mit Anschlüssen für ankommende und abgehende elektrische Leiter verbindbar angeordnet sind.

Derartige anreihbare Einbaugehäuse für die verschiedensten Anwendungsfälle und die Aufnahme unterschiedlicher elektrischer/elektronischer Bauelemente sind ihrem Grundaufbau nach beispielsweise aus den EP 0 235 320-A1 und EP 0 221 201-A1 bekannt. Soweit man bislang in derartigen Einbaugehäusen auch elektrisch/elektronische Bauelemente in Form von Relais angeordnet hat, sind dies immer komplette Relais einschließlich eines eigenen Gehäuses gewesen, mit dem Ergebnis, daß man für die verschiedenen Anwendungszwecke zahlreiche unterschiedliche komplette Relais zu bevorraten hat, die aufgrund ihres recht voluminösen Aufbaus einschließlich ihres Gehäuses im Einbaugehäuse auch einen relativ großen Platz für sich beanspruchen.

Es ist andererseits bei Relais selbst bekannt (DE-AS 1 614 213), den Spulenkörper und die Betätigungsvorrichtung des Relais von den zu steuernden Kontaktsätzen zu trennen, so daß die Kontaktsätze bei Bedarf, beispielsweise bei Verschleiß, separat ausgewechselt werden können. Ferner ist es bei Relais für sich genommen bekannt (DE-PS 2 911 761), deren Socken innenseitig mit Leiterbahnen für eine Relaisbeschaltung auszustatten. Die Leiterbahnen sind dort allerdings auf einer separaten, im Sockel unterzubringenden Leiterplatte angeordnet. Die Einfügung von Leiterplatten in anreihbare Einbaugehäuse der in Frage stehenden Art ist auch aus der bereits genannten EP-0 235 320-A1 bekannt, während es andererseits bei Reihenklemmen bekannt geworden ist (EP 0 222 038-A1), eine der Reihenklemmenseitenwände direkt mit Leiterbahnen zu beschichten, auf denen elektrisch/elektronische Bauelemente in SMD - Technik befestigt werden können.

Der vorliegenden Erfindung liegt die Aufgabe zugrunde, ein Einbaugehäuse der gattungsgemäßen Art, in dem ein Relais angeordnet ist, so auszugestalten, daß die Herstellung, die Montage und die Lagerhaltung auch unter Berücksichtigung unterschiedlicher Relaisgrößen und -formen erheblich vereinfacht wird.

Die erfindungsgemäße Lösung besteht bei einem anreihbaren Einbaugehäuse mit darin angeordnetem Relais der gattungsgemäßen Art darin, daß in dem Einbauraum des Einbaugehäuses an vorgegebener Stelle Halterungen für die direkte Aufnahme der Kontaktfedersätze wie auch des Spulenkörpers und ferner der Betätigungsvorrichtungen der Relais angeordnet sind.

Dank dieser Ausgestaltung ist es nunmehr nicht erforderlich, in das Einbaugehäuse jeweils komplette Relais mit eigenem Gehäuse einsetzen müssen. Man kann vielmehr jeweils nach Bedarf in einfacher Weise die verschiedenen Kontaktfedersätze und die unterschiedlichen Spulenkörper, jeweils verschiedener Nennspannungen beispielsweise, einschließlich der entsprechenden Betätigungsvorrichtungen als gesondert in einfacher Weise zu bevorratende Einzelteile in der jeweils gewünschten Kombination in das Einbaugehäuse einsetzen und darin festlegen. Im Fehlerfall können auch die genannten Einzelteile bzw. Baugruppen ausgetauscht werden.

Die Lagerhaltung und Bevorratung insbesondere im Bereich der verschiedenen Relais werden dadurch erheblich vereinfacht. Ferner ergibt sich durch den Fortfall des relaiseigenen Gehäuses im Einbauraum der Einbaugehäuse ein deutlich vergrößerter Freiraum, der die Unterbringungsmöglichkeit weiterer elektrischer/elektronischer Bauelemente beträchtlich verbessert.
So können in weiterer Ausgestaltung der Erfindung nunmehr in verstärktem Maß im Inneren des Einbaugehäuses zusätzliche elektrische/elektronische Beschaltungselemente für das Relais und/oder den vom Relais gesteuerten, die Federkontakte beinhaltenden Steuerkreis untergebracht werden. Man kann dies, wie bislang bei derartigen Einbaugehäusen üblich, über einzusetzende Leiterplattenstücke tun. In einer besonders vorteilhaften Weiterentwicklung der vorliegenden Erfindung ist jedoch vorgesehen, die Innenfläche der Seitenwand des Einbaugehäuses direkt mit Leiterbahnen zu versehen, auf denen dann in SMD - Technik die für die Beschaltung der Relaisspule und/oder der Kontaktfedersätze für den jeweiligen Anwendungsfall benötigten elektrisch/elektronischen Bauelemente angebracht werden können. Da dank der erfindungsgemäßen Ausgestaltung die Lage der elektrischen Wirkteile des Relais über die Halterungen an vorgegebener Stelle festgelegt ist und da auch die Lage der aus dem Einbaugehäuse herausführenden Anschlußelemente vorgegeben ist, können von vornherein in exakter Anpassung an den jeweiligen Anwendungsfall über die Leiterbahnen alle leitenden Verbindungen mit einfachen Montagetechniken vorgefertigt werden, so daß anwenderseitig erheblich an sonst erforderlicher Verdrahtungsarbeit gespart wird.

Insgesamt wird bei dieser Ausgestaltung durch den Fortfall etwaiger separater Leiterplattenstücke die Herstellung besonders kostengünstig möglich.

In weiterer Ausgestaltung des Gegenstandes der Erfindung sind die aus dem Rahmen des Einbaugehäuses herausgeführten Anschlußelemente zweckmäßig Steckfahnen und es ist zum Anschließen von außen kommender Leiter ein auf die Oberseite des anreihbaren Einbaugehäuses aufsetzbarer Anschlußadapter vorgesehen, der von seiner Innenausstattung her jeweils unterschiedliche Anschlußmöglichkeiten wie beispielsweise Schraubanschlüsse, Steckanschlüsse und dergleichen vorsieht, so daß man auch insoweit von der Anschlußtechnik her in denkbar einfacher Weise sich den verschiedenen Erfordernissen anpassen kann.

Für das anreihbare Einbaugehäuse ist schließlich, wie bei derartigen Gehäusen üblich, an der Unterseite die Verbindung mit einem Rastfuß vorgesehen. Zweckmäßig beinhaltet das System unterschiedliche Rastfüße beispielsweise für das Aufsetzen auf unterschiedliche Tragschienen oder sonstige Trägerelemente.

Ein Ausführungsbeispiel eines anreihbaren Einbaugehäuses gemäß der Erfindung mit einem daran angeordneten Relais wird nachstehend unter Bezugnahme auf die Zeichnung näher beschrieben. Es zeigen
- Figur 1: ein komplett montiertes Anreihgehäuse gemäß der Erfindung im Längsschnitt, insbesondere unter Fortlassung des Deckelteiles,
- Figur 2: das Deckelteil für das Gehäuse gemäß Figur 1 mit z. B. korrespondierenden Stegen und Nuten.

Das in der Figur 1 dargestellte anreihbare Einbaugehäuse besteht im wesentlichen aus einem Gehäuseboden 1 und einem die Schmalseiten des Einbaugehäuses definierenden Rahmen 2, der an seiner Schmaloberseite mit Durchtrittsöffnungen 3 für aus dem Einbaugehäuse herauszuführende Anschlußelemente versehen ist.

Zum Verschließen des Einbaugehäuses ist gemäß Figur 2 ein seitlicher Deckel vorgesehen, der mit Rastzapfen in Rastbohrungen 4 des Einbaugehäuses festgesetzt werden kann.

In dem von den genannten, aus Isolierstoff bestehenden Teilen des Einbaugehäuses definierten Einbauraum ist nun an vorbestimmter Stelle ein System von Halterungen vorgesehen, das der Aufnahme und Festlegung einzelner Bauteile bzw. Baugruppen von Relais dient. Insbesondere ist in dem Einbauraum ein etwa L-förmiger Halterahmen 5 vorgesehen, von dem diverse Haltestege 7 vorstehen und der in seinem Winkelbereich eine Schulter 8 definiert.

Der L-förmige Halterahmen 5 definiert mit seinen Schenkeln, der Schulter 8 eine schachtförmige Aufnahme für den Spulenkörper eines Relais, der hier gegebenenfalls unter leichter Vorspannung eingedrückt werden wobei seine endgültige Lagefixierung durch das Aufsetzen des Deckels auf das Einbaugehäuse im übrigen geschieht. Der Halterahmen 5 hat Durchbrechungen 9.

Der Deckel kann auf der Innenseite entweder völlig eben ausgeführt sein, oder, wie in Figur 2 dargestellt, auch Durchtrittsöffnungen 3 sowie halterungselemente, wie einen Halterahmen 5, Haltestege 6, 7 und eine Schulter 8 aufweisen.

Im Zusammenhang mit Figur 1 ist dargestellt, daß beispielsweise die weiteren Haltestege 7, die sich an dem L-förmigen Halterahmen befinden, Durchtrittsschlitze haben, in denen ein Betätigungsschieber 10 beweglich angeordnet ist, der an seinem einen Ende mit dem Betätigungshebel 11 zusammenwirkt, der seinerseits am Spulenkörper 12 angelenkt ist, wobei der Betätigungssschieber 10 mit seinem anderen Ende auf einen Kontaktfedersatz 13 einwirkt. Im Einbauraum des Einbaugehäuses 1 sind ferner an vorgegebener Stelle, konkret im Bereich der entsprechenden oberen Ecke des Einbaugehäuses, Halteschlitze 14 gebildet, in die die Kontaktfedersätze 13 eingesetzt werden können.

Um eine besonders sichere Lagefixierung des Spulenkörpers 13 zu gewährleisten, können zusätzliche Rasthaken 15 vorgesehen werden. Dies führt auch bei der Einbrnung des Spulenkörpers 13 zu einer sehr guten Vorfixierung und erleichtert insgesamt die Montagearbeiten.

Wie die Anschauung der Figur 1 zeigt, ergibt sich eine sehr raumsparende Unterbringungsmöglichkeit für die Funktionselemente der Relais, deren einzelne Bauelemente im übrigen im Bedarfsfall für sich genommen ausgewechselt werden können.

Der Freiraum kann in vorteilhafter Weise dazu benutzt werden, eine Beschaltung durch elektrisch/elektronische Bauelemente sowohl für den Erregerkreis der Spule des Relais, gegebenenfalls aber auch für den die Kontaktfedersätze einschließenden Steuerkreis im Einbaugehäuse mit unterzubringen. In einer besonders vorteilhaften, da baulich einfachen Ausgestaltung geschieht dies nicht durch Einlegen von Leiterplattenabschnitten, sondern durch eine direkte Beschichtung der Innenfläche des Gehäusebodens 1 des Einbaugehäuses mit Leiterbahnen, was in Figur 1 durch die dickrandige Umrahmung des hierfür zur Verfügung stehenden Flächenabschnittes des Gehäusebodens 1 illustriert ist. Auf diesen Leiterbahnen können dann die gewünschten elektrisch/elektronischen Bauelemente 16, 17, 18, 19 in Oberflächenmontagetechnik aufgebracht wie sie für die Beschaltung der Spule des Relais und/oder des Steuerkreises mit den Kontaktfedersätzen 13 benötigt werden.

Eine derartig sehr weitgehende Vorfertigung des Einbaugehäuses mit darin angeordnetem Relais für die verschiedensten Anwendungsfälle, unter Ersparung erheblicher Verdrahtungsarbeit für den Anwender, wird dadurch ermöglicht, daß durch die Halterung an vorbestimmter Stelle sowie die vorgegebene Lage der aus dem Rahmen 2 des Einbaugehäuses herauszuführenden Anschlußelemente die jeweiligen Raumlagen vorgegeben sind.

Im Zusammenhang mit Figur 1 ist eine vorteilhafte Ausführungsform illustriert, gemäß der die aus dem Rahmen 2 des Einbaugehäuses herauszuführenden Anschlußelemente Steckfahnen 20 sind. Dies bewirkt, daß man mit Hilfe eines auf die Oberseite des Einbaugehäuses aufzusetzenden Steck-Anschlußadapters 21 sich in einfacher Weise den jeweils gewünschten Anschlußbedingungen anpassen kann, wenn man Steckanschlußadapter bevorratet, die in ihrem Inneren die jeweils gewünschte Anschlußart für die anzuschließenden Leiter aufweisen. Der im Ausführungsbeispiel nach Figur 1 dargestellte Steck-Anschlußadapter 21 beinhaltet insoweit beispielsweise Schraubanschlüsse. Es können auch Adapter mit Steckanschlüssen diverser Bauart, Lötanschlüssen sowie Mischformen der üblichen Anschlußarten vorgesehen werden.

Mit einem Teilbereich des Rahmens ist, beispielsweise über eine übliche Schwalbenschwanz-Steckverbindung, ein Rastfuß 23 verbindbar. Im Ausführungsbeispiel nach Figur 1 ist ein solcher als Kombinationsrastfuß zum Aufsetzen auf diverse Normtragschienen dargestellt. Das System kann verschiedene Rastfüße zum Aufsetzen auf verschiedene Tragschienen aber auch andere gängige Tragelemente beinhalten.

## Patentansprüche

1. Kombination bestehend aus einem anreihbaren Einbaugehäuse, bestehend aus einem Gehäuseboden (1), einem Durchtrittsöffnungen (3) aufweisenden Rahmen (2) aus Isolierstoff und einem Deckel, mit elektrisch/elektronischen Bauelementen in Form eines Relais, das Kontaktfedersätze (13), einen Spulenkörper (12) und Betätigungsvorrichtungen (10, 11) aufweist und in dem Einbauraum des Einbaugehäuses auswechselbar und mit Anschlüssen für ankommende und abgehende elektrische Leiter verbindbar angeordnet ist, **dadurch gekennzeichnet,** daß in dem Einbauraum des Einbaugehäuses an vorgegebener Stelle Halterungen (5, 6, 7, 8, 14) für die direkte Aufnahme der Kontaktfedersätze (13), sowie auch des Spulenkörpers (12) und ferner der Betätigungsvorrichtungen (10, 11) der Relais angeordnet sind.

2. Kombination nach Anspruch 1, dadurch gekennzeichnet, daß die Halterungen einen L-förmigen Halterahmen (5) beinhalten, der eine Schulter (8) definiert und an der Haltestege (6, 7) vorgesehen sind.

3. Kombination nach Anspruch 1, dadurch gekennzeichnet, daß einige Haltestege (7) für die Aufnahme eines Betätigungsschiebers (10) der Betätigungsvorrichtung des Relais geschlitzt ausgebildet sind.

4. Kombination nach Anspruch 2, dadurch gekennzeichnet, daß in dem L-förmigen Halterahmen (5) Durchbrechungen (9) vorgesehen sind.

5. Kombination nach einem der Ansprüche 2 bis 4, dadurch gekennzeichnet, daß die Halterungen im Einbauraum gebildete Halteschlitze (14) für die Aufnahme der Kontaktfedersätze (13) beinhalten.

6. Kombination nach einem der vorhergehenden Ansprüche, dadurch gekennzeichnet, daß den Halterungen (5, 6, 7, 8) zusätzliche Rasthaken (15) zugeordnet sind.

7. Kombination nach einem der vorhergehenden Ansprüche, dadurch gekennzeichnet, daß der Bodenbereich (1) des Einbaugehäuses direkt mit Leiterbahnen versehen ist, auf denen elektrisch/elektronische Bauelemente (16, 17, 18, 19) für die Beschaltung des Erregerkreises des Relais und/oder des den Kontaktfedersatz (13) beinhaltenden Steuerkreises in SMD - Technik befestigt sind.

8. Kombination nach einem der vorhergehenden Ansprüche, dadurch gekennzeichnet, daß die aus dem Rahmen (2) des Einbaugehäuses herausgeführten Anschlußelemente Steckfahnen (20) sind und zum Anschließen ankommender und abgehender elektrischer Leiter auf das Einbaugehäuse ein Steck-Anschlußadapter (21) aufgesetzt wobei unterschiedliche Steck-Anschlußadapter (21) mit unterschiedlichen Anschlußtypen vorgesehen sind.

9. Kombination nach einem der vorhergehenden Ansprüche, dadurch gekennzeichnet, daß mit dem Einbaugehäuse unterseitig über eine formschlüssige Steckverbindung ein Rastfuß (23) zum Aufrasten auf Normtragschienen oder sonstige Tragelemente verbindbar ist.

## Claims

1. A combination consisting of an add-on installation housing, consisting of a housing bottom (1), a frame (2) of insulating material and incorporating apertures (3) and a cover with electrical/electronic components in the form of a relay, the sets of contact springs (13), a coil member (12) and actuating devices (10, 11) and adapted to be interchangeably installed in the installation space in the housing and connected to connections for incoming and outgoing electrical conductors, characterised in that in the installation space of the housing, at predetermined locations, there are supports (5, 6, 7, 8, 14) intended directly to receive the contact spring sets (13) and also the coil member (12) and furthermore the actuating devices (10, 11) for the relays.

2. A combination according to claim 1, characterised in that the supports comprise an L-shaped support frame (5) which defines a shoulder (8) and on which supporting webs (6, 7) are provided.

3. A combination according to claim 1, characterised in that some supporting webs (7) are slotted, to receive an actuating slider (10) of the actuating device of the relay.

4. A combination according to claim 2, characterised in that apertures (9) are provided in the L-shaped supporting frame (5).

5. A combination according to one of claims 2 to 4, characterised in that to accommodate the contact spring sets (13), the supports comprise slots (14) formed in the installation space.

6. A combination according to one of the preceding claims, characterised in that additional catches (15) are associated with the supports (5, 6, 7, 8).

7. A combination according to one of the preceding claims, characterised in that the bottom portion (1) of the installation housing is provided directly with conductor paths on which electrical/electronic components (16, 17, 18, 19) for connecting the exciter circuit of the relay and/or of the control circuit containing the contact spring set (13) are fixed by the SMD technique.

8. A combination according to one of the preceding claims, characterised in that the connecting elements which extend out from the frame (2) of the installation housing are tabs (20) and in that for the connection of incoming and outgoing electrical conductors there is fitted onto the installation housing a push-in connection adaptor (21), various push-in connection adaptors (21) of different connection types being provided.

9. A combination according to one of the preceding claims, characterised in that to the under side of the installation housing it is possible, via a form-locking push-on connection, to connect a snap-on foot (23) for snap fitment on standard supporting tracks or other supporting elements.

## Revendications

1. Ensemble constitué d'un boîtier à encastrer, juxtaposable, constitué d'un fond (1), d'un cadre (2) en matière isolante, présentant des orifices de passage (3) et d'un couvercle, avec des composants électriques/électroniques sous la forme d'un relais, qui comporte des jeux de ressorts de contact (13), un corps de bobine (12) et des dispositifs d'actionnement (10, 11) et qui est monté interchangeable dans le volume d'encastrement du boîtier à encastrer et qui peut être relié à des connexions de conducteurs électriques d'arrivée et de départ, caractérisé en ce qu'il est prévu dans le volume d'encastrement du boîtier à encastrer, en un point donné, des fixations (5, 6, 7, 8, 14) pour le logement direct des jeux de ressorts de contact (13), ainsi que du corps de bobine (12) et en outre des dispositifs d'actionnement (10, 11) des relais.

2. Ensemble selon la revendication 1, caractérisé en ce que les fixations contiennent un cadre de maintien (5) en L, qui définit un épaulement (8) et sur lequel sont prévues des languettes de maintien (6, 7).

3. Ensemble selon la revendication 1, caractérisé en ce que quelques languettes de maintien (7) sont fendues pour loger un curseur d'actionnement (10) du dispositif d'actionnement du relais.

4. Ensemble selon la revendication 2, caractérisé en ce que des ajours (9) sont prévus dans le cadre de maintien (5) en L.

5. Ensemble selon l'une des revendications 2 à 4, caractérisé en ce que les fixations comportent des fentes de maintien (14), formées dans le volume d'encastrement, pour loger les jeux de contacts de ressort (13).

6. Ensemble selon l'une des revendications précédentes, caractérisée en ce que des crochets d'encliquetage (15) supplémentaires sont associés aux fixations (5, 6, 7, 8).

7. Ensemble selon l'une des revendications précédentes, caractérisé en ce que la zone de fond (1) du boîtier à encastrer est directement pourvue de pistes conductrices sur lesquelles sont fixés, en technique SMD, des composants électriques/électroniques (16, 17, 18, 19) pour le montage du circuit d'excitation du relais et/ou du circuit de commande contenant le jeu de ressorts de contact (13).

8. Ensemble selon l'une des revendications précédentes, caractérise en ce que les éléments de connexion, ressortant du cadre (2) du boîtier à encastrer, sont des broches (20) et en ce qu'un adaptateur de connecteur enfichable (21) est placé sur le boîtier à encastrer, en vue du branchement des conducteurs électriques d'arrivée et de départ, des adaptateurs de connecteur à enficher (21) différents avec des types de branchement différents étant prévus.

9. Ensemble selon l'une des revendications précédentes, caractérisé en ce qu'un pied d'encliquetage (23) peut être assemblé, par une liaison enfichable avec condordance de forme, su boîtier à encastrer, sur sa face inférieure, en vue du clipsage sur des rails de de support normalisés ou d'autres éléments de support.
